# EUROPÄISCHE PATENTSCHRIFT

(11) **EP 3 319 483 B1**
(45) Veröffentlichungstag und Bekanntmachung des Hinweises auf die Patenterteilung: **18.09.2019**
(21) Anmeldenummer: 16740942.4
(22) Anmeldetag: 24.06.2016
(51) Int. Cl.: A47B 88/47, A47B 88/467, A47B 88/463

(54) **ANTRIEBSVORRICHTUNG FÜR EIN BEWEGBARES MÖBELTEIL**
DRIVE DEVICE FOR A MOVABLE FURNITURE PART
DISPOSITIF D'ENTRAÎNEMENT DESTINÉ À UN ÉLÉMENT DE MEUBLE MOBILE

(30) Priorität: 07.07.2015 AT 505902015
(43) Veröffentlichungstag der Anmeldung: 16.05.2018
(62) Teilanmeldung aus: 19181577.8
(73) Patentinhaber: Julius Blum GmbH, 6973 Höchst (AT)
(72) Erfinder: WOHLGENANNT, Daniel, 6900 Bregenz (AT)
(74) Vertreter: Torggler & Hofinger Patentanwälte
(86) Internationale Anmeldenummer: PCT/AT2016/050231
(87) Internationale Veröffentlichungsnummer: WO 2017/004640

(56) Entgegenhaltungen:
- EP-A1- 2 174 572
- WO-A1-2014/165873
- WO-A2-2015/051386
- DE-A1-102010 036 903
- DE-A1-102011 054 441
- DE-U1-202009 004 956

## Beschreibung

Die vorliegende Erfindung betrifft eine Antriebsvorrichtung mit den Merkmalen des Oberbegriffs von Anspruch 1. Zudem betrifft die Erfindung ein Möbel mit einer solchen Antriebsvorrichtung für ein bewegbares Möbelteil.

Im der Möbelbeschlägeindustrie gibt es bereits seit vielen Jahren die Bestrebungen, möglichst viele Bewegungs-Funktionen der bewegbaren Möbelteile (z. B. Schubladen, Möbeltüren und Möbelklappen) in eine Antriebsvorrichtung einzubauen.

Beispielsweise zeigt die EP 2 174 572 A1 eine Öffnungs- und Schließvorrichtung, aus der eine Einziehvorrichtung (Selbsteinzugsvorrichtung) zum Einziehen eines bewegbaren Möbelteils in eine Schließstellung kombiniert mit einer Ausstoßvorrichtung zum Ausstoßen des bewegbaren Möbelteils hervorgeht. Diese Schrift zeigt allerdings einen gattungsfremden Stand der Technik, da die Einziehvorrichtung und die Ausstoßvorrichtung in separaten Gehäusen angeordnet sind. Dadurch sind der Herstellungsaufwand und der Montageaufwand größer. Sowohl bei einem Öffnen des bewegbaren Möbelteils durch Überdrücken aus der Schließstellung als auch bei einem Öffnen durch Ziehen am in der Schließstellung befindlichen bewegbaren Möbelteil erfolgt eine Entriegelung eines Schaltelements.

In ähnlicher Art und Weise sind auch in der DE 10 2010 036 903 A1 die Einzugsvorrichtung und die Ausstoßvorrichtung separat ausgebildet.

Eine ebenfalls gattungsfremde Antriebsvorrichtung geht aus der WO 2014/165873 A1 hervor, wobei auch hier die Einziehvorrichtung und die Ausstoßvorrichtung in eigenständigen Gehäuse ausgebildet sind. Die Ausstoßvorrichtung ist über einen Koppelmitnehmer mit dem Möbelkorpus koppelbar. Die Einziehvorrichtung wiederum ist über einen Einziehmitnehmer mit einem Fangelement der Ausstoßvorrichtung koppelbar. Beim Öffnen durch Überdrücken erfolgt eine Entriegelung der Ausstoßvorrichtung. Beim Öffnen durch Ziehen bleibt die Ausstoßvorrichtung entriegelt und die Koppelvorrichtung bewegt sich mitsamt der sich spannenden Einziehvorrichtung lose gegenüber der Ausstoßvorrichtung.

Eine Schrift, aus der eine Einziehvorrichtung zum Einziehen eines bewegbaren Möbelteils in eine Schließstellung kombiniert mit einer Ausstoßvorrichtung zum Ausstoßen des bewegbaren Möbelteils in einem gemeinsamen Gehäuse hervorgeht, ist die DE 199 35 120 A1. In dieser Schrift sind alle Bestandteile auf einer gemeinsamen Unterschale bewegbar angeordnet, wobei in den Darstellungen die Abdeckung der Unterschale abgenommen ist. Die Entriegelung erfolgt durch ein Überdrücken in einer Schließstellung auf das bewegbare Möbelteil. Ein Öffnen durch Ziehen am in der Schließstellung befindlichen bewegbaren Möbelteil ist in dieser Schrift nicht erwähnt.

Eine weitere Antriebsvorrichtung zeigt die DE 21 2012 000 231 U1. Darin sind sowohl die Einziehvorrichtung als auch die Ausstoßvorrichtung in einem gemeinsamen Gehäuse angeordnet, wobei ein Einziehschlitten im oder am Ausstoßschlitten verfahrbar gelagert ist. Bei einem Öffnen durch Überdrücken erfolgt eine Entriegelung durch einen sich aus einer Rastmulde bewegenden Verriegelungszapfen. Auch bei einem Öffnen durch Ziehen wird der Verriegelungszapfen aus der Rastmulde gelöst, indem dieser Verriegelungszapfen gegen die Kraft einer Überlastfeder einer Überlastsicherung bewegt wird. Nachteilig bei dieser Ausführung ist, dass sich bei einem derartigen Öffnen durch Ziehen der Ausstoßkraftspeicher entspannt, weshalb dieser in späterer Folge wieder gespannt werden muss. Auch ein Verriegeln des Verriegelungszapfens muss natürlich wieder durchgeführt werden.

Auf sehr ähnliche Art und Weise sind auch in der WO 2014/008521 A1 die Ausstoßvorrichtung und die Einziehvorrichtung in einem gemeinsamen Gehäuse angeordnet. Auch hierbei erfolgt beim Öffnen durch Ziehen eine Entriegelung, womit das Rastelement (entspricht dem Verriegelungszapfen) entriegelt wird. Somit sind dieselben Nachteile wie bei der vorhergehenden Schrift gegeben.

Weiters betrifft die Erfindung eine Antriebsvorrichtung, bei der die Antriebsvorrichtung einen Einzieh-Betriebsmodus (im Folgenden erster Betriebsmodus genannt) und einen Ausstoß- und Einzieh-Betriebsmodus (im Folgenden zweiter Betriebsmodus genannt) aufweist, wobei im ersten Betriebsmodus beim Öffnen und Schließen des bewegbaren Möbelteils nur die Einziehvorrichtung wirksam ist und im zweiten Betriebsmodus beim Öffnen und Schließen des bewegbaren Möbelteils sowohl die Ausstoßvorrichtung als auch die Einziehvorrichtung wirksam ist. Eine derartige Antriebsvorrichtung geht aus der DE 10 2011 054 441 A1 hervor.

Die Aufgabe der vorliegenden Erfindung besteht daher darin, eine gegenüber dem Stand der Technik verbesserte Antriebsvorrichtung zu schaffen. Insbesondere sollen die beim Stand der Technik vorhandenen Nachteile beseitigt werden.

Dies wird durch eine Antriebsvorrichtung mit den Merkmalen von Anspruch 1 erreicht. Demnach ist erfindungsgemäß vorgesehen, dass die Ausstoßvorrichtung mit der Einziehvorrichtung über ein Schubelement und ein Kuppelelement kuppelbar ist, wobei in der Schließstellung das Kuppelelement vom Schubelement entkoppelt ist, wobei ein Endbereich des Kuppelelements bajonettartige Kuppelteile aufweist, wobei im Ausstoß- und Einzieh-Betriebsmodus ab Erreichen einer Kuppelstellung das Kuppelelement bei einer Öffnungsbewegung durch das Schubelement mitbewegt wird und eine Relativbewegung des Kuppelelements zum Ausstoßschlitten erfolgt. Somit ist es erstmals möglich, dass bei einer klein gebauten Antriebsvorrichtung (Ausstoßvorrichtung und Einziehvorrichtung in gemeinsamem Gehäuse) im ersten Betriebsmodus keine Beeinflussung der Ausstoßvorrichtung erfolgt. Das heißt, es erfolgt kein Entriegeln der Ausstoßvorrichtung. Eine derartige Antriebsvorrichtung ermöglicht es erstmals, dass eine alle wichtigen Bewegungsfunktionskomponenten beinhaltende, klein gebaute Antriebsvorrichtung an einer Ausziehführung bzw. an einem bewegbaren Möbelteil angebracht werden kann, ohne bei der Montage bereits wissen zu müssen, ob das bewegbare Möbelteil einen Griff aufweist oder grifflos ausgebildet ist.

Wenn das bewegbare Möbelteil einen Griff aufweist, so kann das bewegbare Möbelteil problemlos immer im ersten Betriebsmodus der Antriebsvorrichtung betätigt werden. Das heißt, die Ausstoßfunktion ist zwar in der Antriebsvorrichtung grundsätzlich enthalten, diese braucht aber nicht eingesetzt zu werden, da das Öffnen des bewegbaren Möbelteils durch Ziehen am Griff erfolgt. Die Ausstoßvorrichtung bleibt einfach immer in derselben (Verriegelungs-)Stellung. Die Einziehfunktion wird im ersten Betriebsmodus so wie bei bisher bekannten Einziehvorrichtungen eingesetzt.

Wenn demgegenüber das bewegbare Möbelteil keinen Griff aufweist, so kann das bewegbare Möbelteil mit derselben Antriebsvorrichtung im zweiten Betriebsmodus der Antriebsvorrichtung betätigt werden. Das Öffnen des bewegbaren Möbelteils erfolgt einfach durch Drücken auf das bewegbare Möbelteil. Anschließend erfolgt das Ausstoßen durch die Ausstoßvorrichtung. Beim Schließen wird das bewegbare Möbelteil durch die Einziehvorrichtung aktiv eingezogen.

Anders ausgedrückt kann an einer Ausziehführung bzw. am bewegbaren Möbelteil eine alle Bewegungsfunktionskomponenten enthaltende erfindungsgemäße Antriebsvorrichtung vormontiert werden. In späterer Folge wird diese Antriebsvorrichtung in Abhängigkeit des Schubladentyps (mit Griff oder ohne Griff) im ersten Betriebsmodus oder im zweiten Betriebsmodus betätigt. Im Speziellen ist vorgesehen, dass im ersten Betriebsmodus bei einem Öffnen des bewegbaren Möbelteils durch Ziehen am bewegbaren Möbelteil einer Verriegelungsvorrichtung der Ausstoßvorrichtung in der Verriegelungsstellung verriegelt bleibt und die Einziehvorrichtung unabhängig von der Ausstoßvorrichtung bewegbar ist.

Bevorzugte Ausführungsbeispiele der vorliegenden Erfindung sind in den abhängigen Ansprüchen angegeben.

Beispielsweise kann bevorzugt genau ein Mitnehmer für die Antriebsvorrichtung vorgesehen sein, wobei über denselben Mitnehmer sowohl die Ausstoßvorrichtung als auch die Einziehvorrichtung auslösbar ist. Das heißt, dass (je Ausziehführung) nur ein Mitnehmer vorgesehen ist, über den die Ausstoßbewegung und die Einziehbewegung von der Antriebsvorrichtung auf das bewegbare Möbelteil bzw. auf den Möbelkorpus übertragbar sind.

Schutz wird auch begehrt für ein Möbel mit einem Möbelkorpus, einem bewegbaren Möbelteil und einer erfindungsgemäßen Antriebsvorrichtung.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: eine perspektivische Ansicht eines Möbels,
- Fig. 2: eine Ansicht eines bewegbaren Möbelteils von schräg unten,
- Fig. 3: perspektivisch eine Ausziehführung mitsamt Antriebsvorrichtung,
- Fig. 4a und 4b: eine Schnittdarstellung und eine Frontansicht von Fig. 3,
- Fig. 5a und 5b: eine Schnittansicht und eine Frontansicht einer Antriebsvorrichtung nach dem Stand der Technik,
- Fig. 6 und 7: Explosionsdarstellungen der Antriebsvorrichtung aus verschiedenen Blickwinkeln,
- Fig. 8: die beiden Gehäuseteile der Antriebsvorrichtung mit Innendetails,
- Fig. 9 bis 11: das Ausstoßgehäuse und das Synchronisierungskoppelstück in verschiedenen Stellungen und verschiedenen Blickwinkeln,
- Fig. 12: Details des Ausstoßschlittens,
- Fig. 13a bis 13d: verschiedene Ansichten und Schnitte des Kuppelelements,
- Fig. 14: die Kuppelbahn auf eine gerade Fläche projiziert,
- Fig. 15: die Steuerbahn auf eine gerade Fläche projiziert,
- Fig. 16 bis Fig. 31: verschiedene Stellungen des Bewegungsablaufs der Antriebsvorrichtung mit diversen Details und
- Fig. 32 bis Fig. 34: Ansichten und Details von Sonderstellungen.

In Fig. 1 ist in einer perspektivischen Ansicht ein Möbel 50 mit einem Möbelkorpus 51 und drei übereinander angeordneten bewegbaren Möbelteilen 2 in Form von Schubladen dargestellt.

Fig. 2 zeigt in einer Ansicht von schräg unten das bewegbare Möbelteil 2, wobei beidseitig die Ausziehführungen 52 dargestellt sind. An jeder Ausziehführung 52, im Speziellen an jeder Ladenschiene 54 der Ausziehführung 52, ist eine Antriebsvorrichtung 1 für ein bewegbares Möbelteil 2 angeordnet. Wenn eine Synchronisierungsvorrichtung 76 für die Ausstoßvorrichtungen 3 und 3' beider Antriebsvorrichtungen 1 vorhanden ist, dann bilden beide, vorzugsweise spiegelsymmetrisch zueinander ausgebildeten, Antriebsvorrichtungen 1 zusammen eine gemeinsame Antriebsvorrichtung 1'. An der Unterseite der Korpusschiene 53 beider Ausziehführungen 52 ist über eine Halteplatte jeweils ein zapfenförmiger Mitnehmer 49 angebracht, welcher mit der jeweiligen Antriebsvorrichtung 1 zusammenwirkt. In diesem Fall ist jede Antriebsvorrichtung 1 dem bewegbaren Möbelteil 2 (im Speziellen der Ladenschiene 54) zugeordnet, während der Mitnehmer 49 korpusfest ist. Damit stößt sich die Antriebsvorrichtung 1 sozusagen am fixen Mitnehmer 49 ab. Die beschriebene Antriebsvorrichtung 1 kann aber auch auf umgekehrte Art und Weise eingesetzt werden, nämlich dass die Antriebsvorrichtung 1 am Möbelkorpus 51 bzw. an der Korpusschiene 53 montiert ist und auf einen Mitnehmer 49 - welcher dann dem bewegbaren Möbelteil 2 zugeordnet ist - wirkt. Dadurch wird der Mitnehmer - mitsamt dem mit dem Mitnehmer 49 verbundenen bewegbaren Möbelteil 2 - in Öffnungsrichtung OR von der Antriebsvorrichtung 1 ausgestoßen.

In Fig. 3 ist in einer perspektivischen Ansicht die Ausziehführung 52 umfassend die Korpusschiene 53 und die Ladenschiene 54 mitsamt der an der Ladenschiene 54 montierten Antriebsvorrichtung 1 dargestellt.

In Fig. 4a ist ein Schnitt durch die Antriebsvorrichtung 1 und die Ausziehführung 52 im Bereich der Synchronisierungsstangenhalterung 35 dargestellt. Ersichtlich ist hierin, dass die Ausziehführung 52 neben der Korpusschiene 53 und der Ladenschiene 54 auch eine Mittelschiene 55 für einen Vollauszug aufweist. Erfindungsgemäß sind sowohl die Ausstoßvorrichtung 3 als auch die Einziehvorrichtung 4 in einem einzelnen Gehäuse eingebaut, wobei dieses Gehäuse den Gehäusedeckel 6 und die Gehäusegrundplatte 7 aufweist (Die restlichen Bezugszeichen werden noch in späteren Figuren näher erläutert.). Bevorzugt ist das Gehäuse zweiteilig und haust die einzelnen Komponenten im Wesentlichen vollständig ein. Durch das eine Gehäuse, in welchem sowohl die Ausstoßvorrichtung 3 als auch die Einziehvorrichtung 4 angeordnet ist, ist eine einfachere und schnellere Montage der Antriebsvorrichtung möglich.

Demgegenüber ist in Fig. 5a ein Stand der Technik gezeigt, wie er derzeit von der Anmelderin produziert und verkauft wird. Es fällt auf einen Blick auf, dass die beiden wesentlichen Komponenten der Antriebsvorrichtung - nämlich die Ausstoßvorrichtung 3 und auch die Einziehvorrichtung 4 - getrennt voneinander ausgebildet und angeordnet sind. D. h., die Einziehvorrichtung 4 ist über ein separates Gehäuse an der Ladenschiene 54 montiert, während die Ausstoßvorrichtung 3 ebenfalls über ein separates Gehäuse an der Einziehvorrichtung 4 (oder auch an der nicht dargestellten Unterseite des bewegbaren Möbelteils 2) angebracht ist. Sowohl für die Ausstoßvorrichtung 3 wie auch für die Einziehvorrichtung 4 muss jeweils ein separater Mitnehmer (hier nicht dargestellt) vorhanden sein.

Die Fig. 4b und 5b passen jeweils zu den vorher genannten Fig. 4a und 5a, wobei beide Figuren eine Frontansicht der jeweiligen Antriebsvorrichtung zeigen.

Mit Verweis auf die Fig. 6 und 7 werden im Folgenden die wesentlichen Komponenten der Antriebsvorrichtung 1 beschrieben. Diese Antriebsvorrichtung 1 weist als die zwei einhausenden und miteinander verbundenen Elemente den Gehäusedeckel 6 und die Gehäusegrundplatte 7 auf. Prinzipiell könnten natürlich auch mehr Komponenten das Gehäuse bilden, jedoch ist für eine einfache und möglichst wenig aufwendige Herstellung vorgesehen, dass nur genau zwei Gehäuseteile vorhanden sind. Über die Gehäusegrundplatte 7 ist die Antriebsvorrichtung 1 an der Ladenschiene 54 montierbar.

Die beiden Hauptbestandteile der Ausstoßvorrichtung 3 (auch TIP-ON-Mechanismus oder Touch-Latch-Mechanismus genannt) sind der Ausstoßkraftspeicher 13 sowie der Ausstoßschlitten 10, welche entlang einer Längsachse L bewegbar sind. Dieser Ausstoßkraftspeicher 13 ist in diesem Fall als Druckfeder ausgebildet. Grundsätzlich könnten dieser Ausstoßkraftspeicher 13 und auch der Ausstoßschlitten 10 direkt am Gehäuse bzw. an einem Gehäuseteil gehalten sein. In diesem Fall ist zusätzlich ein eigenes Ausstoßgehäuse vorgesehen, welches in Form eines inneren Ausstoßgehäuses 11 und eines äußeren Ausstoßgehäuses 12 ausgebildet ist. In diesen Ausstoßgehäuseteilen sind die beiden anderen Komponenten (Ausstoßkraftspeicher 13 und Ausstoßschlitten 10) zumindest teilweise geführt. Um die Positionierung des Ausstoßkraftspeichers 13 möglichst exakt beizubehalten, ist der Führungsdorn 29 vorgesehen. An diesem Führungsdorn 29 ist zudem das Trennelement 30 über eine Nut (im Führungsdorn 29) und einen Vorsprung (am Trennelement 30) geführt. Dieses beilagenscheibenförmige Trennelement 30 dient dazu, dass bei einem Verdrehen des Ausstoßschlittens 10 um die parallel zur Längsachse L ausgerichtete Rotationsachse X und aufgrund der Torsion des Ausstoßkraftspeichers 13 keine direkte Drehmomentübertragung zwischen Ausstoßkraftspeicher 13 und Ausstoßelement 10 stattfindet. Am kraftspeicherzugewandten Ende des Ausstoßschlittens 10 ist ein Verriegelungszapfen 36 angeordnet. Dieser Verriegelungszapfen 36 bildet zusammen mit einer im Ausstoßgehäuse 11, 12 ausgebildeten herzkurvenförmigen Verriegelungsführungsbahn 41 und einem einstückig mit dem Synchronisierungskoppelstück 31 ausgebildeten Verriegelungselements 58 (siehe Fig. 9) eine Verriegelungsvorrichtung 56 für die Ausstoßvorrichtung 3.

Für die Grundfunktion würde es genügen, wenn in diesem Ausstoßgehäuse 11, 12 die Verriegelungsführungsbahn 41 ortsfest ausgebildet ist. Für eine einfache Synchronisierung mit der auf der anderen Seite des bewegbaren Möbelteils 2 angeordneten zweiten Antriebsvorrichtung 1 ist ein Synchronisierungskoppelstück 31 vorgesehen. Dieses Synchronisierungskoppelstück 31 ist in Längsrichtung L relativ zum Ausstoßgehäuse 11, 12 bewegbar. Dieses Synchronisierungskoppelstück 31 ist durch den Synchronisierungskraftspeicher 32 (in diesem Fall eine Druckfeder) beaufschlagt. Das Synchronisierungskoppelstück 31 ist mit einem an der Synchronisierungsführung 34 des Gehäuses bewegbar, insbesondere drehbar, gelagerten Synchronisierungsgegenstück 33 bewegungsübertragend verbindbar. Im Konkreten ist am Synchronisierungskoppelstück 31 eine Zahnstange ausgebildet, welche mit einem am Synchronisierungsgegenstück 33 ausgebildeten Zahnrad kämmt. Am Synchronisierungsgegenstück 33 ist eine Synchronisierungsstange 77 anbringbar. Für eine sichere Halterung ist eine Synchronisierungsstangenhalterung 35 vorgesehen. Für die Funktionsweise dieser gesamten Synchronisierungsvorrichtung kann beispielhaft auf die WO 2015/051386 A1 verwiesen werden.

Weiters weist die Antriebsvorrichtung 1 eine Einziehvorrichtung 4 auf. Die wesentlichen Komponenten dieser Einziehvorrichtung 4 sind der Einziehkraftspeicher 18, der Einziehschlitten 15, der Einziehriegel 14 und die Einziehverriegelungsbahn 17. Der Einziehkraftspeicher 18 ist einerseits an der Einziehkraftspeicherbasis 19 der Gehäusegrundplatte 7 und andererseits am Einziehschlitten 15 gehalten. Prinzipiell kann der Einziehschlitten 15 direkt in einem abgewinkelten Endabschnitt der Einziehverriegelungsbahn 17 verriegelbar sein. In diesem Fall ist allerdings vorgesehen, dass am Einziehschlitten 15 über den Einziehverbindungszapfen 16 der Einziehriegel 14 schwenkbar gelagert ist, wodurch der gesamte Einziehschlitten 15 in einer Einzieh-Verriegelungsstellung über einen am Einziehriegel 14 angebrachten Einziehverriegelungszapfen 23 im abgewinkelten Endabschnitt der Einziehverriegelungsbahn 17 verriegelbar ist. Der Einziehkraftspeicher 18 ist als Zugfeder ausgebildet, welche den Einziehschlitten 15 beim Entspannen gemäß der Darstellung in Fig. 6 nach rechts bewegt.

Diese Einziehbewegung kann an sich nur durch die Kraft des Einziehkraftspeichers 18 erfolgen. Um aber ein sanftes Einziehen zu ermöglichen, weist die Antriebsvorrichtung 1 auch eine Dämpfvorrichtung 5 für die Einziehvorrichtung 4 auf. Dazu weist die Dämpfvorrichtung 5 einen Zylinder 21 und einen im Zylinder 21 geführten Dämpfkolben 20 auf. Der Dämpfzylinder 21 ist zwischen dem Gehäusedeckel 6 und der Gehäusegrundplatte 7 gehalten. Der Dämpfkolben 20 wird von der Dämpfkolbenführung 22 geführt. Dieser Dämpfkolben 20 wirkt während seines Bewegungswegs teilweile auf das Zwischenstück 24. Dieses Zwischenstück 24 ist über entsprechende Führungsvorsprünge in der Zwischenstückführungsbahn 39 begrenzt bewegbar gelagert.

Um zu ermöglichen, dass sowohl die Einziehvorrichtung 4 als auch die Ausstoßvorrichtung 3 in einem einzigen Gehäuse 7, 6 untergebracht sein können, weist die Antriebsvorrichtung weiters ein Schubelement 8 und ein Kuppelelement 9 auf. In den Darstellungen gemäß der Fig. 6 und 7 ist das Kuppelelement 9 zweiteilig dargestellt. Dies ist allerdings nur aus fertigungstechnischen Gründen vorteilhaft. Ansonsten kann dieses Kuppelelement 9 auch einstückig ausgebildet sein. Das Schubelement 8 wiederum ist über entsprechende Vorsprünge in der Führungsbahn 28 verschiebbar gelagert. Auch die Fanggabel 25 ist in dieser Führungsbahn 28 geführt. Zudem ist die Fanggabel 25 über das Fanggabeldrehlager 27 am Schubelement 8 drehbar gelagert. Weiters ist zwischen der Fanggabel 25 und dem Schubelement 28 der Fanggabelkraftspeicher 26 (in Form einer Schenkelfeder) angeordnet, der ein sicheres Arretieren der Fanggabel 25 im abgewinkelten Endabschnitt der Führungsbahn 28 garantiert. Für eine kompakte Bauweise ist vorgesehen, dass das Gehäuse 6, 7 der Antriebsvorrichtung 1, das Kuppelelement 9 und der Ausstoßschlitten 10 (Träger) zumindest teilweise hülsenförmig bzw. zylindrisch ausgebildet sind. Insbesondere ist das Ausstoßgehäuse (11, 12) mitsamt der darin ausgebildeten Verriegelungsführungsbahn 41, das Kuppelelement 9 mitsamt der darin ausgebildeten Kuppelbahn 45 und das Gehäuse 6,7 vor allem im Bereich der darin ausgebildeten Steuerbahn 40 zylindrisch geformt, wobei die Verriegelungsführungsbahn 41, die Kuppelbahn 45 und die Steuerbahn 40 jeweils an einer um die Rotationsachse X gewölbten, vorzugsweise innenliegenden, Zylindermantelfläche ausgebildet sind.

In Fig. 8 ist der Gehäusedeckel 6 und die Gehäusegrundplatte 7 in aufgeklapptem Zustand dargestellt, sodass die darin ausgebildeten Details besser ersichtlich sind. In beiden Gehäuseteilen 6 und 7 sind jeweils spiegelsymmetrisch die Einziehverriegelungsbahnen 17 für den Einziehriegel 14, die Führungsbahnen 28 für die Fanggabel 25 und das Schubelement 8 sowie die Zwischenstückführungsbahn 39 ausgebildet. Demgegenüber sind in bzw. an der Gehäusegrundplatte 7 die Einziehkraftspeicherbasis 19 und die Dampfkolbenführung 22 ausgebildet. Ersichtlich ist zudem am Gehäusedeckel 6 die Synchronisierungsführung 34 sowie die Öffnung 57, durch welche das Synchronisierungskoppelstück 31 aus dem Gehäuse hinausragt.

Fig. 9 zeigt in zwei unterschiedlichen Perspektiven einen Einblick in ein in der Hälfte durchgeschnittenes Ausstoßgehäuse 11, 12. Erkennbar ist, dass sowohl im inneren Ausstoßgehäuse 11 als auch im äußeren Ausstoßgehäuse 12 Teile der Verriegelungsführungsbahn 41 für den Verriegelungszapfen 36 ausgebildet sind. Zudem ist die Rastmulde R teilweise durch das innere Ausstoßgehäuse 11 und teilweise durch ein Verriegelungselement 58 gebildet. In der unteren Darstellung von Fig. 9 ist der Verriegelungszapfen 36 schematisch dargestellt, wenn dieser in der Rastmulde R verriegelt ist.

Bei einer Entriegelung der Verriegelungsvorrichtung 56 durch Überdrücken des bewegbaren Möbelteils 2 in Schließrichtung SR wird der Verriegelungszapfen 36 in Richtung Abweisschräge 42 bewegt und über diese Abweisschräge 42 abgelenkt, sodass der Verriegelungszapfen in einen Ausstoßabschnitt der Verriegelungsführungsbahn 41 gelangt. Nach dem Loslassen des bewegbaren Möbelteils 2 kontaktiert der Verriegelungszapfen 36 das Sperrelement 58 an einer Stirnseite (siehe Fig. 10), wodurch die Kraft des Ausstoßkraftspeichers 13 den Ausstoßschlitten 10 und mit diesem den daran angebrachten Verriegelungszapfen 36 in Öffnungsrichtung OR ausstößt.

In weiterer Folge wird das Sperrelement 58, welches einstückig mit dem Synchronisierungskoppelstück 31 ausgebildet ist, weiter in Öffnungsrichtung OR bewegt, bis die Stellung gemäß Fig. 11 erreicht ist. In dieser Stellung wird der Verriegelungszapfen 36 gerade durch eine Schrägfläche im Ausstoßabschnitt der Verriegelungsführungsbahn 41 nochmals abgelenkt (siehe unter Darstellung von Fig. 11).

In Fig. 12 ist in verschiedenen Ansichten veranschaulicht, dass der Ausstoßschlitten 10 an seinem ausstoßkraftspeicherzugewandten Ende zwei gegenüberliegende Verriegelungszapfen 36 aufweist. Am ausstoßkraftspeicherfernen Ende ist ein halbkugelförmiger Anschlag 43 vorgesehen. Dieser Anschlag 43 dient dem Minimieren des Drehmoments zwischen den sich berührenden Teilen (Ausstoßschlitten 10 und Kuppelelement 9). Zudem ist eine Ausnehmung an diesem Ende vorhanden, in welcher ein hier nicht dargestellter Kuppelzapfen 37 anbringbar ist.

In den Fig. 13a bis 13d sind noch unterschiedliche, teilweise geschnittene bzw. teilweise durchsichtige Ansichten des hülsenförmigen Kuppelelements 9 dargestellt. An diesem Kuppelelement 9 ist der Steuerzapfen 38 ausgebildet. Zudem sind die bajonettartigen Kuppelteile 44 an einem Kopfende vorhanden. Im Inneren - also an der Zylindermantelinnenfläche - dieses Kuppelelements 9 sind zwei identische, zueinander um 180° versetzte, Kuppelbahnen 45 ausgebildet. Diese Kuppelbahnen 45 weisen einen durchgehenden Freilaufbereich 46 für den am Ausstoßschlitten 10 angeordneten Kuppelzapfen 37 auf.

In Fig. 14 ist eine solche Kuppelbahn 45 dargestellt. Diese weist die drei Abschnitte Freilaufbereich 46, Führungs- und Leerlaufbereich 47 sowie Haltebereich 48 auf. In dieser Kuppelbahn 45 ist der Kuppelzapfen 37 bewegbar.

Demgegenüber ist in Fig. 15 die an einer zylindermantelförmigen Innenseite des Gehäusedeckels 6 ausgebildete Steuerbahn 40 auf eine Fläche projiziert dargestellt. In dieser Steuerbahn 40 bewegt sich der am Kuppelelement 9 angeordnete Steuerzapfen 38. Je nach Stellung des Steuerzapfens 38 in der Steuerbahn 40 ist das Kuppelelement 9 über die bajonettartigen Kuppelteile 44 mit dem Schubelement 8 gekuppelt (Kuppelbereich K) oder entkuppelt (Entkuppelbereich EK). Zudem werden über diese Steuerbahn 40 auch noch die relativen Drehbewegungen des Kuppelelements 9 und des Ausstoßschlittens 10 zueinander um ein parallel zur Längsrichtung L ausgerichtete Rotationsachse X gesteuert. Diese gesamten Steuerbewegungen gehen aus dem in den folgenden Fig. 16 bis 31 dargestellten und näher erläuterten Bewegungsablauf der gesamten Antriebsvorrichtung 1 hervor.

Zu Fig. 16 sei zunächst angeführt, dass die Antriebsvorrichtung 1 in zusammengebautem Zustand ohne Gehäusedeckel 6 dargestellt ist. Zudem sind die einzelnen Komponenten teilweise durchsichtig (siehe Strichlierung) dargestellt. In Fig. 16 befindet sich das bewegbare Möbelteil 2 in einer Schließstellung SS. Zudem befindet sich die Verriegelungsvorrichtung 56 in Verriegelungsstellung VS, da der Verriegelungszapfen 36 (wie im oberen Detail erkennbar) in der Rastmulde R der Verriegelungsführungsbahn 41 verriegelt ist. Der Ausstoßkraftspeicher 13 drückt über das Trennelement 30 auf den am Ausstoßschlitten 10 angeordneten Verriegelungszapfen 36, sodass sich dieser nicht relativ zum inneren Ausstoßgehäuse 11 (welches ja fest mit dem Gehäuse 6, 7 verbunden ist) bewegen kann. Das durch das Synchronisierungskoppelstück 31 gebildete Verriegelungselement 58 bildet die Rastmulde R Verriegelungsführungsbahn 41 mit. Im unteren Detail von Fig. 16 ist zudem der Endbereich des Kuppelelements 9 mit den bajonettartigen Kuppelteilen 44 erkennbar. In der Schließstellung SS ist das Kuppelelement 9 nicht mit dem Schubelement 8 gekuppelt. Weiters geht aus Fig. 15 hervor, dass der Einziehkraftspeicher 18 nicht gespannt ist. Der Einziehriegel 14 kontaktiert mit seinem Fangbereich 59 die Schubnase 60 des Schubelements 8.

Wenn nun ausgehend von der Schließstellung SS gemäß Fig. 16 in Schließrichtung SR auf das bewegbare Möbelteil 2 gedrückt wird, so erfolgt die Entriegelung wie sie in Fig. 17 dargestellt ist. Dadurch wird der zweite Betriebsmodus B2 der Antriebsvorrichtung 1 initiiert. Da im bevorzugten Ausführungsbeispiel die Antriebsvorrichtung 1 am bewegbaren Möbelteil 2 angeordnet ist, wird das Gehäuse 6, 7 der Antriebsvorrichtung 1 in Schließrichtung SR (in Fig. 17 nach links) bewegt. Da aber der Fanghebel 25 am korpusfesten und schematisch eingezeichneten Mitnehmer 49 anliegt, wird über den Fanghebel 25, über das mit dem Fanghebel 25 verbundene Schubelement 8 und über das am Schubelement 8 anliegende Kuppelelement 9 der wiederum am Kuppelelement 9 anliegende Ausstoßschlitten 10 relativ zu den restlichen Komponenten der Antriebsvorrichtung 1 gegen die Kraft des Ausstoßkraftspeichers 13 bewegt, bis der Verriegelungszapfen 36 an der Abweisschräge 42 der Verriegelungsführungsbahn 41 anliegt und von dieser in die Stellung gemäß Fig. 17 im Ausstoßabschnitt der Verriegelungsführungsbahn 41 gelangt. Dadurch befindet sich die Verriegelungsvorrichtung 56 nicht mehr in der Verriegelungsstellung VS sondern ist entriegelt (Entriegelungsstellung ES). Der Überdrückweg beträgt ca. 1 bis 3 mm. Wenn das Gehäuse 6, 7 nicht am bewegbaren Möbelteil 2 sondern am Möbelkorpus 51 angeordnet ist, so erfolgt beim Überdrücken prinzipiell dieselbe Relativbewegung zwischen den einzelnen Komponenten der Antriebsvorrichtung 1. Es wird allerdings dann - im Gegensatz zum Pfeil SR von Fig. 17 - der Ausstoßschlitten 10 über den bewegten und am bewegbaren Möbelteil 2 angeordneten Mitnehmer 49 nach rechts in Schließrichtung SR bewegt.

Wenn dann ausgehend von dieser Überdrückstellung ÜS nicht mehr auf das bewegbare Möbelteil 2 gedrückt wird, so kann sich der Ausstoßkraftspeicher 13 gemäß Fig. 18 beginnen zu entspannen. Dieser sich entspannende Ausstoßkraftspeicher 13 drückt dadurch auf den Ausstoßschlitten 10, wodurch der Verriegelungszapfen 36 stirnseitig am Sperrelement 58 des Synchronisierungskoppelstücks 31 anliegt. Dadurch wird das gesamte Synchronisierungskoppelstück 31 relativ zum Ausstoßgehäuse 11, 12 bewegt. Durch diese Bewegung kämmt auch die Zahnstange des Synchronisierungskoppelstücks 31 mit dem Zahnrad des Synchronisierungsgegenstücks 33 (siehe Detail von Fig. 18). Dadurch wird in der auf der anderen Seite des bewegbaren Möbelteils 2 angeordneten nicht dargestellten Antriebsvorrichtung auch eine Entriegelung ausgelöst (siehe später noch Fig. 33). Durch das beginnende Entspannen des Ausstoßkraftspeichers 13 wird auch das Gehäuse 6, 7 relativ zum Ausstoßelement 10, zum Kuppelelement 9, zum Schubelement 8 und zur Fanggabel 25 in Öffnungsrichtung OR bewegt. Da das Schubelement 8 über die Schubnase 60 den Einziehriegel 14 mitnimmt, beginnt auch das Spannen des Einziehkraftspeichers 18. Deswegen ist auch die Federkraft des Ausstoßkraftspeichers 13 größer als die Federkraft des Einziehkraftspeichers 18. Zur Erklärung sind in den Fig. 16 bis 18 jeweils Teilbereiche, vor allem des äußeren Ausstoßgehäuses 12, teilweise ausgeblendet, sodass ein besserer Einblick in das Innenleben des Ausstoßgehäuses 11, 12 möglich ist.

Gemäß Fig. 19 wurde das bewegbare Möbelteil 2 noch weiter ausgestoßen und es ist eine erste leichte Offenstellung OS erreicht. Aufgrund der Ausbildung der Verriegelungsführungsbahn 41 im äußeren Ausstoßgehäuse 12 wird - wie auf der Detailansicht von unten erkennbar ist - der Verriegelungszapfen 36 weiter abgelenkt, sodass dieser dem Sperrelement 58 ausweicht (siehe auch Fig. 11). Nachdem der Verriegelungszapfen 36 in dieser Stellung auch nicht mehr auf das Synchronisierungskoppelstück 31 drückt, kann sich der Synchronisierungskraftspeicher 32 wieder entspannen und bewegt das Synchronisierungskoppelstück 31 wieder in die Stellung z. B. gemäß Fig. 16.

In Fig. 20 hat sich nun die Ausstoß- bzw. Öffnungsbewegung weiter fortgesetzt. Der Ausstoßkraftspeicher 13 hat sich schon zu einem Gutteil entspannt, zumindest so weit, dass der Einziehkraftspeicher 18 voll gespannt ist. In dieser vollgespannten Stellung des Einziehkraftspeichers 18 hat der Einziehriegel 14 sich um den Einziehverbindungszapfen 16 relativ zum Einziehschlitten 15 verschwenkt, sodass der Einziehverriegelungszapfen 23 im abgewinkelten Endabschnitt der Einziehverriegelungsbahn 17 verriegelt ist (siehe Detail zu Fig. 20). Durch diese Verschwenkbewegung liegt auch die Schubnase 60 des Schubelements 8 nicht mehr im Fangbereich 59 des Einziehriegels 14 an. In dieser Fig. 20 ist auch erkennbar, dass das Zwischenstück 24 aufgrund der Nachfahrbewegung des Dämpfkolbens 20 in einen Endanschlag der Zwischenstückführungsbahn 39 gelangt ist. Weiters ist besonders wichtig zu Fig. 20 (wie auch zu den folgenden Figuren) zu erwähnen, dass jeweils der Gehäusedeckel 6 teilweise eingeblendet ist. Dieser ist so weit aufgeschnitten bzw. eingeblendet, dass im verbleibend dargestellten Gehäusedeckel 6 genau die Steuerbahn 40 übrig bleibt. Diese Darstellung dient nur der Veranschaulichung. So lässt sich in Fig. 20 erkennen, dass der Steuerzapfen 38 am Kuppelelement 9 bereits einen beträchtlichen Teil des Ausstoß-Steuerbahnbereichs 61 (siehe auch Fig. 15) zurückgelegt hat.

In den Fig. 21 bis 31 ist in der jeweiligen oberen Gesamtansicht ein äußerer Bereich des Gehäusedeckels 6 ausgeblendet, sodass im übrig bleibenden inneren Bereich des Gehäusedeckels 6 die Stellung des Steuerzapfens 38 in der Steuerbahn 40 gut erkennbar ist. In den unteren Gesamtansichten dieser Fig. 21 bis 31 ist dieser Gehäusedeckel 6 komplett ausgeblendet. Dafür ist aber jeweils ein äußerer Bereich des Kuppelelements 9 ausgeblendet, sodass im übrig bleibenden inneren Bereich des Kuppelelements 9 die Stellung des Kuppelzapfens 37 in der Kuppelbahn 45 gut erkennbar ist. Dazwischen sind immer Details der jeweils darüberliegenden Gesamtansicht dargestellt.

Gemäß Fig. 21 hat sich der Ausstoßkraftspeicher 13 vollständig entspannt. Dadurch ist im oberen Detail von Fig. 21 einerseits ersichtlich, dass sich das Schubelement 8 noch weiter vom Einziehriegel 14 der gespannten Einziehvorrichtung 4 entfernt hat. Andererseits hat sich der Steuerzapfen 38 durch den Kuppel-Steuerbahnbereich 62 der Steuerbahn 40 bewegt. Dadurch wird eine Drehbewegung des Kuppelelements 9 relativ zum Gehäusedeckel 6 ausgelöst, wodurch das bajonettartige Kuppelteil 44 des Kuppelelements 9 - wie im unteren Detail von Fig. 21 ersichtlich - an einem am Schubelement 8 ausgebildeten Vorsprung 71 einkuppelt. Dadurch ist nicht mehr die Entkuppelstellung EK gegeben, sondern die Kuppelstellung K zwischen Schubelement 8 und Kuppelelement 9 erreicht. Ab dieser Stellung gemäß Fig. 21 erfolgt die weitere Öffnungsbewegung ohne Beeinflussung durch einen der Kraftspeicher 13 oder 18. Die weitere Öffnungsbewegung kann noch durch den Schwung, der durch den Ausstoßkraftspeicher 13 in das bewegbare Möbelteil 2 eingebrachten Kraft, oder durch aktives Ziehen am bewegbaren Möbelteil 2 erfolgen.

Durch diese weitere Öffnungsbewegung wird der Steuerzapfen 38 gemäß Fig. 22 weiter durch den Verlagerungs-Steuerbahnbereich 63 der Steuerbahn 40 bewegt. Ab der Stellung gemäß Fig. 21 kann sich auch der Ausstoßschlitten 10 nicht mehr weiter bewegen, da ein Endanschlag des Verriegelungszapfens 36 im Ausstoßgehäuse 11, 12 erreicht ist (nicht dargestellt). Da ab Erreichen der Kuppelstellung K das Kuppelelement 9 bei einer weiteren Öffnungsbewegung durch das Schubelement 8 mitbewegt wird, erfolgt eine Relativbewegung des Kuppelelements 9 zum Ausstoßschlitten 10. Dadurch gelangt der am ausstoßkraftspeicherfernen Ende des Ausstoßschlittens 10 angeordnete Kuppelzapfen 37 aus dem Freilaufbereich 46 in den Führungs- und Leerlaufbereich 47 der Kuppelbahn im Kuppelelement 9. Im unteren Detail von Fig. 22 ist dies ersichtlich. Zur Erklärung ist in diesem Detail - ähnlich wie beim oberen Detail beim Gehäusedeckel 6 - ein äußerer Bereich des Kuppelelements 9 ausgeblendet, sodass ein direkter Blick auf die verbleibende Führungsbahn 45 im Kuppelelement 9 möglich ist. Auch dies dient nur der Veranschaulichung.

Schließlich ist auch gemäß Fig. 23 der restliche Öffnungsweg abgeschlossen, sodass die Fanggabel 25 in den abgewinkelten Endabschnitt der Führungsbahn 28 abgelenkt wurde. Durch den Fanggabelkraftspeicher 26 wird die Fanggabel 25 in dieser Position gehalten. Mit dieser restlichen Öffnungsbewegung hat sich auch gemäß dem unteren Detail von Fig. 23 der Kuppelzapfen 37 am Ausstoßschlitten 10 in den abgewinkelten Haltebereich 48 der Kuppelbahn 45 des Kuppelelements 9 bewegt. Durch die schräge Ausführung der Kuppelbahn 45 in diesem Haltebereich 48 wird das Kuppelelement 9 relativ zum Ausstoßelement 10 gedreht. Diese Drehbewegung bewirkt auch, dass gemäß dem oberen Detail von Fig. 23 der Steuerzapfen 38 durch den Umlenk-Steuerbahnbereich 64 der Steuerbahn 40 bewegt wurde. In Fig. 23 hat der Mitnehmer 49 gerade noch Kontakt mit der Fanggabel 25.

Demgegenüber ist in Fig. 24 der Mitnehmer 49 bereits von der Fanggabel 25 abgehoben bzw. entfernt. Dadurch befindet sich das bewegbare Möbelteil 2 in einem Freilauf. Während diesem Freilauf verbleiben sämtliche Komponenten der Antriebsvorrichtung 1 in ihrer Stellung. D. h., der Einziehkraftspeicher 18 ist gespannt und der Ausstoßkraftspeicher 13 ist entspannt.

Gemäß Fig. 25 beginnt wieder die Schließbewegung des bewegbaren Möbelteils 2. Da der Mitnehmer 49 in Kontakt mit der Fanggabel 25 gelangt, wird die Fanggabel 25 gegen die Kraft des Fanggabelkraftspeichers 26 aus dem abgewinkelten Endabschnitt der Führungsbahn 28 gelöst. Gemäß Fig. 25 hat sich über das Schubelement 8 das daran anliegenden Kuppelelement 9 bereits etwas nach rechts verschoben. Da das Ausstoßelement 10 vom Ausstoßkraftspeicher 13 beaufschlagt ist, hat sich der Kuppelzapfen 37 gemäß dem unteren Detail von Fig. 25 an einer zumindest rechtwinkelig zur Längsachse L ausgerichteten bzw. leicht hinterschnittenen Haltefläche 72 der Steuerbahn 45 angelegt. Da in diesem Fall die Kräfte vom Kuppelelement 9 im Wesentlichen senkrecht auf den Kuppelzapfen 37 wirken, wird bei einer weiteren Einschubbewegung der Kuppelzapfen 37 vom Kuppelelement 9 mitgenommen. Bei dieser Einschubbewegung bewegt sich der Steuerzapfen 38 durch den geraden Spann-Steuerbahnbereich 65 der Steuerbahn 40. Dies wird vor allem dadurch bewirkt, da sich der Kuppelzapfen 37 im der hinterschnittenen Haltefläche 72 befindet.

Von der Stellung gemäß Fig. 25 bis zur Stellung gemäß Fig. 26 wird der Ausstoßkraftspeicher 13 gespannt, indem über die Fanggabel 28, das Schubelement 8 und das Kuppelelement 9 das Ausstoßelement 10 über den an der Haltefläche 72 der Steuerbahn 45 anliegenden Kuppelzapfen 37 gegen die Kraft des Ausstoßkraftspeichers 13 bewegt wird. In Fig. 26 hat der Steuerzapfen 38 bereits einen Teil des Weges im Ablenk-Steuerbahnbereich 66 der Steuerbahn 40 zurückgelegt. Dieser Ablenk-Steuerbahnbereich 66 bewirkt eine Drehung des Kuppelelements 9 relativ zum Gehäusedeckel 6. Durch diese Drehung des Kuppelelements 9 wird gleichzeitig der Kuppelzapfen 37 gemäß dem unteren Detail von Fig. 26 vom Haltebereich 72 der Kuppelbahn 45 gelöst und gelangt in einen Schrägbereich 73 der Steuerbahn 45. Bei Anlage in diesem Schrägbereich 73 wird weiterhin der Ausstoßkraftspeicher 13 gespannt. Aufgrund der Anlage im Schrägbereich 73 möchte der Kuppelzapfen 37 relativ zum Schrägbereich 73 nach oben ausweichen bzw. das Kuppelelement 9 nach unten wegdrücken. Beide Bewegungen sind aber in der Stellung gemäß Fig. 26 noch nicht möglich. Ein weiteres nach unten Bewegen des Kuppelelements 9 relativ zum Kuppelzapfen 37 ist nämlich nur so weit möglich, bis der am Kuppelelement 9 angebrachte Steuerzapfen 38 im Halte-Steuerbahnbereich 67 der Steuerbahn 40 anliegt. D. h., in der im oberen Detail von Fig. 26 strichliert eingezeichneten Stellung des Steuerzapfens 38 ist die Relativbewegung zwischen Gehäusedeckel 6 und Kuppelelement 9 gerade noch nicht so weit fortgeschritten, dass der Kuppelzapfen 37 in den Führungs- und Leerlaufbereich 47 der Kuppelbahn 45 kommen könnte. Andererseits ist eine Relativbewegung des Kuppelzapfens 37 zum Kuppelelement 9 nach oben nicht möglich, da am ausstoßkraftspeicherzugewandten Ende des Ausstoßschlittens 10 der Verriegelungszapfen 36 sich noch nicht nach oben bewegen kann, da sich der Verriegelungszapfen 36 noch im Spannabschnitt 78 der Verriegelungsführungsbahn 41 befindet.

In Fig. 27 wurde der Ausstoßkraftspeicher 13 nun aber so weit gespannt, dass der Verriegelungszapfen 36 nicht mehr im Spannabschnitt 78 gehalten ist, sondern in einen Kurvenabschnitt 79 der Verriegelungsführungsbahn 41 gelangen kann. Diese Bewegung des Verriegelungszapfens 36 in den Kurvenabschnitt 79 erfolgt gesteuert durch die Kuppelbahn 45. D. h., wie in Fig. 27 im linken Detail ersichtlich, liegt ja der Kuppelzapfen 37 am Schrägbereich 73 der Steuerbahn 45 an. Da der Verriegelungszapfen 36 den Kurvenbereich 79 erreicht hat, kann sich nun der Ausstoßschlitten 10 drehen.

Diese Drehbewegung ist so abgestimmt, dass der Kuppelzapfen 37 den Führungs- und Leerlaufbereich 47 der Steuerbahn 45 dann erreicht, wenn sich der Verriegelungszapfen 36 genau in einem rechtwinkelig zur Längsachse L ausgerichteten Vorverriegelungsabschnitt 74 der Verriegelungsführungsbahn 41 befindet (siehe Fig. 28). Während sich der Verriegelungszapfen 36 in diesem Vorverriegelungsabschnitt 74 befindet, ist der Ausstoßkraftspeicher 36 gespannt und eine Vorverriegelungsstellung VV ist erreicht. Für Näheres zu dieser Vorverriegelungsstellung VV sei beispielhaft auf die WO 2014/165878 A1 verwiesen. Diese Vorverriegelungsstellung VV ermöglicht einen Durchdrückschutz, sodass nicht unerwünscht bei einem Schließen sofort wieder eine Auslösung erfolgt. In Fig. 28 ist auch erkennbar, dass unmittelbar nach Erreichen der Vorverriegelungsstellung VV oder mit Erreichen dieser Stellung die Schubnase 60 des Schubelements 8 in den Einziehriegel 14 eingreift und diesen aus dem abgewinkelten Endabschnitt der Einziehverriegelungsbahn 17 löst. Dadurch beginnt sich der Einziehkraftspeicher 18 zu entspannen und das bewegbare Möbelteil 2 wird aktiv in Schließrichtung SR gezogen.

In Fig. 29 ist ca. die Hälfte des Einziehweges bereits zurückgelegt. Der Einziehkraftspeicher 18 hat sich also bereits zu einem Gutteil entspannt. Diese Einziehbewegung wird durch den Dämpfkolben 20 der Dämpfvorrichtung 5 gedämpft, indem der Dämpfkolben 20 über das Zwischenstück 24 bremsend auf das Schubelement 8 wirkt. Im oberen Detail von Fig. 29 hat der Steuerzapfen 38 den Einrast-Steuerbahnbereich 68 der Steuerbahn 40 erreicht. Durch die schräge Ausgestaltung dieses Einrast-Steuerbahnbereichs 68 wird das Kuppelelement 9 relativ zum Gehäusedeckel 6 nach oben gedreht. Da gleichzeitig der Kuppelzapfen 37 am Führungs- und Leerlaufbereich 47 der sich nach oben drehenden Kuppelbahn 45 des Kuppelelements 9 anliegt, wird auch der Ausstoßschlitten 10 leicht nach oben gedreht. Dadurch gelangt der Verriegelungszapfen 36 gemäß dem rechten unteren Detail von Fig. 29 aus dem Vorverriegelungsabschnitt 74 und bewegt sich entlang der Einrastschräge in die Rastmulde R der Verriegelungsvorrichtung 56. Somit wird auch die Bewegung des Verriegelungszapfens 36 vom Vorverriegelungsabschnitt 74 in die Rastmulde R über die Steuerbahn 40 und die Kuppelbahn 45 und die dazugehörigen Steuerzapfen 38 und Entkuppelzapfen 37 gesteuert. Dadurch erfolgt ein sanftes und leises Ablegen des Verriegelungszapfens 36 in der Rastmulde R. Die Steuerbahn 40, der in der Steurbahn 40 geführte Steuerzapfen 38, die Kuppelbahn 45 im Kuppelelement 9 und der in der Kuppelbahn 45 geführte und am Ausstoßschlitten 10 angeordnete Kuppelzapfen 37 bilden gemeinsam die Steuervorrichtung zum Steuern der Bewegung des am Ausstoßschlitten 10 angeordneten und in der Verriegelungsführungsbahn 41 geführten Verriegelungszapfens 36.

Gemäß Fig. 30 hat der Verriegelungszapfen 36 schließlich die Rastmulde R erreicht und die Verriegelungsvorrichtung 56 befindet sich in der Verriegelungsstellung VS. Gleichzeitig befindet sich gemäß dem Detail unten links der Kuppelzapfen 37 im Freilaufbereich 46 der Kuppelbahn 45. Im oben dargestellten Detail hat sich der Steuerzapfen 38 in den Entkuppel-Steuerbahnbereich 69 der Steuerbahn 40 bewegt. Dadurch wird eine Drehbewegung des Kuppelelements 9 relativ zum Gehäusedeckel 6 um 70° bis 150°, vorzugsweise um ca. 120°, ausgelöst. Um diese relativ große Drehbewegung des Kuppelelements 9 nicht zu behindern, befindet sich der Kuppelzapfen 37 im Freilaufbereich 46 des Kuppelelements 9, da sich ja der Ausstoßschlitten 10 aufgrund der Verriegelung des Verriegelungszapfens 36 nicht drehen kann. Auch der Ausstoßschlitten 10 ist durch diesen Freilaufbereich 46 relativ zum Kuppelelement 9 frei drehbar. In Fig. 30 ist die Einziehbewegung durch die Einziehvorrichtung 4 fast abgeschlossen.

In Fig. 31 ist schließlich die Schließstellung SS des bewegbaren Möbelteils 2 erreicht. Der Steuerzapfen 38 befindet sich wieder in einem Entkuppelbereich EK der Steuerbahn 40, wodurch die Koppelung zwischen Kuppelelement 9 und Schubelement 8 aufgehoben ist. Fig. 31 entspricht wieder der Ausgangsstellung gemäß Fig. 15.

In Fig. 32 ist noch eine weitere wichtige Funktion der vorliegenden Antriebsvorrichtung 31 ersichtlich. Mit der vorliegenden Antriebsvorrichtung 1 ist es in einem ersten Betriebsmodus B1 nämlich möglich, ohne eine Überlastvorrichtung oder sonstige Hilfsmittel einsetzen zu müssen, das bewegbare Möbelteil 2 aus der Schließstellung SS in Öffnungsrichtung OR zu ziehen, ohne Schäden zu verursachen. D. h., es ist nicht nur ein Öffnen des bewegbaren Möbelteils 2 durch Überdrücken und dadurch ausgelöstes Entriegeln wie im zweiten Betriebsmodus B2 möglich, sondern es kann auch ein Ziehen am bewegbaren Möbelteil 2 erfolgen. Dies ist dadurch möglich, dass in der Schließstellung SS das Kuppelelement 9 vom Schubelement 8 entkoppelt ist. Dadurch wird die Verriegelungsstellung VS der Verriegelungsvorrichtung 56 beibehalten und auch die Ausstoßvorrichtung 3 bleibt unverändert. Mit diesem Öffnen durch Ziehen im ersten Betriebsmodus B1 wird lediglich die Einziehvorrichtung 4 aktiv händisch gespannt, sodass bei einem Wiederschließen ein sanfter Schließvorgang garantiert ist. Für nähere Informationen zu dieser Funktion kann beispielhaft auf die WO 2014/165873 A1 verwiesen werden.

Prinzipiell ist es möglich, dass die Antriebsvorrichtung 1 für die Ausstoßvorrichtung 3 und die Einziehvorrichtung 4 voneinander separate Mitnehmer zum Koppeln mit dem bewegbaren Möbelteils 2 bzw. mit dem Möbelkorpus 51 aufweist. Für eine einfache Ausbildung und Montage ist allerdings bevorzugt vorgesehen, dass die Antriebsvorrichtung 1 nur einen Mitnehmer 49 aufweist. Über diesen einen Mitnehmer 49 ist sowohl die Ausstoßvorrichtung 3 als auch die Einziehvorrichtung 4 auslösbar. Durch Ziehen am in der Schließstellung SS befindlichen bewegbaren Möbelteil 2 ist über diesen einen Mitnehmer 49 der erste Betriebsmodus B1 aktivierbar. Durch Drücken auf das in der Schließstellung SS befindliche bewegbare Möbelteil 2 ist über diesen einen Mitnehmer 49 der zweite Betriebsmodus B2 aktivierbar.

In Fig. 33 ist eine weitere Funktion der Antriebsvorrichtung 1 dargestellt. Gemäß dieser Darstellung erfolgt die Entriegelung des Verriegelungszapfens 36 aus der Rastmulde R nicht durch Überdrücken, sondern dadurch, dass die an der anderen Seite befindliche, in Fig. 2 dargestellte, Antriebsvorrichtung durch Überdrücken entriegelt wird. Über die dortige Verriegelungsvorrichtung 56 und vor allem durch das sich beim Öffnen bewegende Synchronisierungskoppelstück 31 wird eine Bewegung auf das Synchronisierungsgegenstück 33 und die in Fig. 2 dargestellte Synchronisierungsstange 76 weitergeleitet, sodass bei der in Fig. 33 ersichtlichen Antriebsvorrichtung 1 ebenfalls bei der gerade beginnenden Öffnungsbewegung das Synchronisierungskoppelstück 31 bewegt wird. Dadurch, dass dieses Synchronisierungskoppelstück 31 einstückig mit dem Verriegelungselement 58 ausgebildet ist, bildet dieses Verriegelungselement 58 keine Rastmulde R mehr mit, wodurch der Verriegelungszapfen 36 aufgrund der schräggestellten Verriegelungsführungsbahn 41 und aufgrund der Federbeaufschlagung durch den Ausstoßkraftspeicher 13 in den Ausstoßabschnitt gelangen kann, ohne selbst überdrückt worden sein zu müssen. Für näheres zu dieser Funktion sei beispielhaft auf die WO 2015/051386 A2 verwiesen.

Abschließend sei noch auf die Fig. 34 verwiesen, in welcher die Durchdrückbewegung dargestellt ist. Bei dieser Durchdrückbewegung bewegt sich der Verriegelungszapfen 36 vom Vorverriegelungsabschnitt 74 in die Überdrückbahn 75 der Verriegelungsführungsbahn 41. Gleichzeitig befindet sich auch der Steuerzapfen 38 im Überdrück-Steuerbahnbereich 70 der Steuerbahn 40. Durch diese Funktion und vor allem durch die Überdrückbahn 75 wird verhindert, dass ein unmittelbares Durchdrücken und somit Überdrücken und Auslösen beim Schließen verhindert wird. Es kann also der Verriegelungszapfen 36 nicht direkt in den Ausstoßabschnitt der Verriegelungsführungsbahn 41 gelangen.

### Bezugszeichenliste:

- 1,1': Antriebsvorrichtung
- 2: bewegbares Möbelteil
- 3: Ausstoßvorrichtung
- 3': weitere Ausstoßvorrichtung
- 4: Einziehvorrichtung
- 5: Dämpfvorrichtung
- 6: Gehäusedeckel
- 7: Gehäusegrundplatte
- 8: Schubelement
- 9: Kuppelelement
- 10: Ausstoßschlitten
- 11: inneres Ausstoßgehäuse
- 12: äußeres Ausstoßgehäuse
- 13: Ausstoßkraftspeicher
- 14: Einziehriegel
- 15: Einziehschlitten
- 16: Einziehverbindungszapfen
- 17: Einziehverriegelungsbahn
- 18: Einziehkraftspeicher
- 19: Einziehkraftspeicherbasis
- 20: Dämpfkolben
- 21: Dämpfzylinder
- 22: Dämpfkolbenführung
- 23: Einziehverriegelungszapfen
- 24: Zwischenstück
- 25: Fanggabel
- 26: Fanggabelkraftspeicher
- 27: Fanggabeldrehlager
- 28: Führungsbahn für Fanggabel und Schubelement
- 29: Führungsdorn
- 30: Trennelement
- 31: Synchronisierungskoppelstück
- 32: Synchronisierungskraftspeicher
- 33: Synchronisierungsgegenstück
- 34: Synchronisierungsführung
- 35: Synchronisierungsstangenhalterung
- 36: Verriegelungszapfen
- 37: Kuppelzapfen
- 38: Steuerzapfen
- 39: Zwischenstückführungsbahn
- 40: Steuerbahn
- 41: Verriegelungsführungsbahn
- 42: Abweisschräge
- 43: halbkugelförmiger Anschlag
- 44: bajonettartige Kuppelteile
- 45: Kuppelbahn
- 46: Freilaufbereich
- 47: Führungs- und Leerlaufbereich
- 48: Haltebereich
- 49: Mitnehmer
- 50: Möbel
- 51: Möbelkorpus
- 52: Ausziehführung
- 53: Korpusschiene
- 54: Ladenschiene
- 55: Mittelschiene
- 56: Verriegelungsvorrichtung
- 57: Öffnung für Synchronisierungskoppelstück
- 58: Verriegelungselement
- 59: Fangbereich
- 60: Schubnase
- 61: Ausstoß-Steuerbahnbereich
- 62: Kuppel-Steuerbahnbereich
- 63: Verlagerungs-Steuerbahnbereich
- 64: Umlenk-Steuerbahnbereich
- 65: Spann-Steuerbahnbereich
- 66: Ablenk-Steuerbahnbereich
- 67: Halte-Steuerbahnbereich
- 68: Einrast-Steuerbahnbereich
- 69: Entkuppel-Steuerbahnbereich
- 70: Überdrück-Steuerbahnbereich
- 71: Vorsprung an Schubelement
- 72: Haltefläche
- 73: Schrägbereich
- 74: Vorverriegelungsabschnitt
- 75: Überdrückbahn
- 76: Synchronisierungsvorrichtung
- 77: Synchronisierungsstange
- 78: Spannabschnitt
- 79: Kurvenabschnitt
- R: Rastmulde
- EK: Entkuppelbereich
- K: Kuppelbereich
- SS: Schließstellung
- ÜS: Überdrückstellung
- OS: Offenstellung
- SR: Schließrichtung
- OR: Öffnungsrichtung
- VS: Verriegelungsstellung
- ES: Entriegelungsstellung
- VV: Vorverriegelungsstellung
- B1: erster Betriebsmodus
- B2: zweiter Betriebsmodus
- L: Längsachse
- X: Rotationsachse

## Patentansprüche

1. Antriebsvorrichtung (1) für ein bewegbares Möbelteil (2), insbesondere eine Schublade, mit
- einem Gehäuse (6, 7),
- einer im Gehäuse (6, 7) angeordneten Ausstoßvorrichtung (3) zum Ausstoßen des bewegbaren Möbelteils (2) aus einer Schließstellung (SS) in eine Offenstellung (OS), wobei die Ausstoßvorrichtung (3) einen am Gehäuse (6, 7) gehaltenen Ausstoßkraftspeicher (13) und einen vom Ausstoßkraftspeicher (13) kraftbeaufschlagten Ausstoßschlitten (10) aufweist,
- einer im selben Gehäuse (6, 7) angeordneten Einziehvorrichtung (4) zum Einziehen des bewegbaren Möbelteils (2) aus einer Offenstellung (OS) in die Schließstellung (SS),
wobei die Ausstoßvorrichtung (3) und die Einziehvorrichtung (4) in einem einzelnen Gehäuse (6, 7) eingebaut sind, wobei dieses Gehäuse (6, 7) einen Gehäusedeckel (6) und eine Gehäusegrundplatte (7) aufweist, wobei die Antriebsvorrichtung (1) einen Einzieh-Betriebsmodus (B1) und einen Ausstoß- und Einzieh-Betriebsmodus (B2) aufweist, wobei im Einzieh-Betriebsmodus (B1) beim Öffnen und Schließen des bewegbaren Möbelteils (2) nur die Einziehvorrichtung (4) wirksam ist und im Ausstoß- und Einzieh-Betriebsmodus (B2) beim Öffnen und Schließen des bewegbaren Möbelteils (2) sowohl die Ausstoßvorrichtung (3) als auch die Einziehvorrichtung (4) wirksam ist, **dadurch gekennzeichnet, dass** die Ausstoßvorrichtung (3) mit der Einziehvorrichtung (4) über ein Schubelement (8) und ein Kuppelelement (9) kuppelbar ist, wobei ein Endbereich des Kuppelelements (9) bajonettartige Kuppelteile (44) aufweist, wobei in der Schließstellung (SS) das Kuppelelement (9) vom Schubelement (8) entkoppelt ist, wobei im Ausstoß- und Einzieh-Betriebsmodus (B2) ab Erreichen einer Kuppelstellung (K) das Kuppelelement (9) bei einer Öffnungsbewegung durch das Schubelement (8) mitbewegt wird und eine Relativbewegung des Kuppelelements (9) zum Ausstoßschlitten (10) erfolgt.

2. Antriebsvorrichtung nach Anspruch 1, **dadurch gekennzeichnet, dass** der Einzieh-Betriebsmodus (B1) durch ein Ziehen am in der Schließstellung (SS) befindlichen bewegbaren Möbelteil (2) aktivierbar ist.

3. Antriebsvorrichtung nach Anspruch 1 oder 2, **dadurch gekennzeichnet, dass** der Ausstoß- und Einzieh-Betriebsmodus (B2) durch eine Überdrückbewegung des in der Schließstellung (SS) befindlichen bewegbaren Möbelteils (2) in eine Überdrückstellung (ÜS) aktivierbar ist.

4. Antriebsvorrichtung nach Anspruch 3, **dadurch gekennzeichnet, dass** die Ausstoßvorrichtung (3) zumindest in der Schließstellung (SS) des bewegbaren Möbelteils (2) durch eine Verriegelungsvorrichtung (56) in einer Verriegelungsstellung (VS) verriegelbar ist, wobei die Verriegelungsstellung (VS) durch Überdrücken des bewegbaren Möbelteils (2) in die hinter der Schließstellung (SS) liegende Überdrückstellung (ÜS) entriegelbar ist.

5. Antriebsvorrichtung nach Anspruch 4, **dadurch gekennzeichnet, dass** im Einzieh-Betriebsmodus (B1) bei einem Öffnen des bewegbaren Möbelteils (2) durch Ziehen am bewegbaren Möbelteil (2) die Verriegelungsvorrichtung (56) in der Verriegelungsstellung (VS) verriegelt bleibt und die Einziehvorrichtung (4) unabhängig von der Ausstoßvorrichtung (3) bewegbar ist.

6. Antriebsvorrichtung nach einem der Ansprüche 1 bis 5, **dadurch gekennzeichnet, dass** der Ausstoßkraftspeicher (13) an einem am Gehäuse (6, 7) angeordneten separaten Ausstoßgehäuse (11, 12) gehalten ist.

7. Antriebsvorrichtung nach Anspruch 4 und 6, **dadurch gekennzeichnet, dass** ein Verriegelungszapfen (36) der Verriegelungsvorrichtung (56) am Ausstoßschlitten (10) angeordnet ist und in einer - vorzugsweise in einem Ausstoßgehäuse (11, 12) ausgebildeten und vorzugsweise herzkurvenförmigen - Verriegelungsführungsbahn (41) der Verriegelungsvorrichtung (56) verfahrbar und verriegelbar ist.

8. Antriebsvorrichtung nach einem der Ansprüche 1 bis 7, **dadurch gekennzeichnet, dass** die Einziehvorrichtung (4) einen am Gehäuse (6, 7) gehaltenen Einziehkraftspeicher (18), eine im Gehäuse (6, 7) ausgebildete Einziehverriegelungsbahn (17) und einen vom Einziehkraftspeicher (18) kraftbeaufschlagten, in der Einziehverriegelungsbahn (17) verfahrbaren und - vorzugsweise über einen Einziehriegel (14) in einem abgewinkelten Endabschnitt der Einziehverriegelungsbahn (17) - verriegelbaren Einziehschlitten (15) aufweist.

9. Antriebsvorrichtung nach einem der Ansprüche 1 bis 8, **dadurch gekennzeichnet, dass** die Einziehvorrichtung (4) beim Ausstoßen des bewegbaren Möbelteils (2) durch die Ausstoßvorrichtung (3) spannbar ist.

10. Antriebsvorrichtung nach einem der Ansprüche 1 bis 9, **dadurch gekennzeichnet, dass** ein Mitnehmer (49) vorgesehen ist, wobei über diesen einen Mitnehmer (49) sowohl die Ausstoßvorrichtung (3) als auch die Einziehvorrichtung (4) auslösbar ist.

11. Antriebsvorrichtung nach Anspruch 10, **dadurch gekennzeichnet, dass** über diesen einen Mitnehmer (49) im Einzieh-Betriebsmodus (B1) die Einziehvorrichtung (4) aktivierbar ist und im Ausstoß- und Einzieh-Betriebsmodus (B2) die Ausstoßvorrichtung (3) aktivierbar ist.

12. Möbel (50) mit einem Möbelkorpus (51), einem bewegbaren Möbelteil (2) und einer Antriebsvorrichtung (1) nach einem der Ansprüche 1 bis 11 für das bewegbare Möbelteil (2).

13. Möbel nach Anspruch 12, **dadurch gekennzeichnet, dass** die Antriebsvorrichtung (1) am bewegbaren Möbelteil (2), vorzugsweise an einer Ladenschiene (54) einer Ausziehführung (52) für das bewegbare Möbelteil (2), angeordnet ist.

## Claims

1. A drive device for a movable furniture part (2), in particular a drawer, comprising
- a housing (6, 7),
- an ejection device (3) which is arranged in the housing (6, 7) for ejecting the movable furniture part (2) from a closed position (SS) into an open position (OS), wherein the ejection device (3) comprises an ejection force storage member (13) which is arranged on the housing (6, 7) and an ejection slider (10) which is force-actuated by the ejection force storage member (13),
- a retraction device (4) which is arranged in the same housing (6, 7) for retracting the movable furniture part (2) from an open position (OS) into the closed position (SS),
wherein the ejection device (3) and the retraction device (4) are arranged in one single housing (6, 7), wherein this housing (6, 7) comprises a housing cover (6) and a housing base plate (7), wherein the drive device (1) has a retraction operating mode (B1) and an ejection and retraction operating mode (B2), wherein in the retraction operating mode (B1) only the retracting device (4) is operative while opening and closing the movable furniture part (2) and in the ejection and retraction operating mode (B2) both the ejection device (3) and the retracting device (4) are operative while opening and closing the movable furniture part (2), **characterized in that** the ejection device (3) can be coupled to the retraction device (4) by means of a push element (8) and a coupling element (9), wherein an end region of the coupling element (8) comprises bajonet-like coupling parts (44), wherein in the closed position (SS) the coupling element (9) is decoupled from the push element (8), wherein in the ejection and retraction mode (B2) starting with reaching a coupling position (K) the coupling element (9) is moved by the push element (8) during an opening movement and a relative movement of the coupling element (9) to the ejection slider (10) is carried out.

2. The drive device according to claim 1, **characterized in that** the retraction operating mode (B1) can be activated by pulling the movable furniture part (2) located in the closed position (SS).

3. The drive device according to claim 1 or 2, **characterized in that** the ejection and retraction operating mode (B2) can be activated by an over-pressing movement of the movable furniture part (2) located in the closed position (SS) into an over-pressing position (ÜS).

4. The drive device according to claim 3, **characterized in that** the ejection device (3) can be locked by a locking device (56) in a locking position (VS) at least in the closed position (SS) of the movable furniture part (2), wherein the locking position (VS) can be unlocked by over-pressing the movable furniture part (2) into the over-pressing position (ÜS) located behind the closed position (SS).

5. The drive device according to claim 4, **characterized in that** in the retraction operating mode (B1) the locking device (56) remains locked in the locking position (VS) while opening the movable furniture part (2) by pulling the movable furniture part (2) and the retraction device (4) is movable independent of the ejection device (3).

6. The drive device according to one of the claims 1 to 5, **characterized in that** the ejection force storage member (13) is held on a separate ejection housing (11, 12) which is arranged on the housing (6, 7).

7. The drive device according to claim 4 and 6, **characterized in that** a locking pin (36) of the locking device (56) is arranged on the ejection slider (10) and can be moved and locked in a, preferably cardioid-shaped, locking guide track (41) of the locking device (56), the locking guide track (41) preferably being formed in an ejection housing (11, 12).

8. The drive device according to one of the claims 1 to 7, **characterized in that** the retraction device (4) comprises a retraction force storage member (18) which is held on the housing (6, 7), a retraction locking track (17) which is formed in the housing (6, 7) and a lockable retraction slider (15) which is force-actuated by the ejection force storage member (18) and which is movable in the retraction locking track (17), wherein the retraction slider (15) is lockable preferably by means of a retraction latch (14) in an angled end section of the retraction locking track (17).

9. The drive device according to one of the claims 1 to 8, **characterized in that** the retraction device (4) can be tensioned by the ejection device (3) while ejecting the movable furniture part (2).

10. The drive device according to one of the claims 1 to 9, **characterized by** an entrainment member (49), wherein both the ejection device (3) and the retraction device (4) can be triggered by this entrainment member (49).

11. The drive device according to claim 10, **characterized in that** in the retraction operating mode (B1) the retracting device (4) can be activated by this entrainment member (49) and in the ejection and retraction operating mode (B2) the ejection device (3) can be activated by this entrainment member (49).

12. An item of furniture (50) comprising a furniture carcass (51), a movable furniture part (2) and a drive device (1) according to one of the claims 1 to 11 for the movable furniture part (2).

13. The item of furniture according to claim 12, **characterized in that** the drive device (1) is arranged on the movable furniture part (2), preferably on a drawer rail (54) of an extension guide (52) for the movable furniture part (2).

## Revendications

1. Dispositif d'entraînement (1) pour une partie de meuble mobile (2), plus particulièrement un tiroir avec
- un boîtier (6, 7),
- un dispositif d'éjection (3) disposé dans le boîtier (6, 7) pour l'éjection de la partie de meuble mobile (2) d'une position de fermeture (SS) vers une position d'ouverture (OS), le dispositif d'éjection (3) comprenant un accumulateur de force d'éjection (13) maintenu sur le boîtier (6, 7) et un chariot d'éjection (10) sollicité par l'accumulateur de force d'éjection (13),
- un dispositif de rétraction (4) disposé dans le même boîtier (6, 7) pour la rétraction de la partie de meuble mobile (6) d'une position d'ouverture (OS) vers la position de fermeture (SS),
le dispositif d'éjection (3) et le dispositif de rétraction (4) étant intégrés dans un seul boîtier (6, 7), ce boîtier (6, 7) comprenant un couvercle de boîtier (6) et une plaque de base de boîtier (7), le dispositif d'entraînement (1) comprenant un mode de fonctionnement à rétraction (B1) et un mode de fonctionnement à éjection et rétraction (B2), seul le dispositif de rétraction (4) étant actif dans le mode de fonctionnement à rétraction (B1) lors de l'ouverture et de la fermeture de la partie de meuble mobile (2) et le dispositif d'éjection (3) ainsi que le dispositif de rétraction (4) étant actifs dans le mode de fonctionnement à éjection et rétraction (B2) lors de l'ouverture et de la fermeture de la partie de meuble mobile (2), **caractérisé en ce que** le dispositif d'éjection (3) peut être couplé, par l'intermédiaire d'un élément de poussée (8) et d'un élément de couplage (9), avec le dispositif de rétraction (4), une zone d'extrémité de l'élément de couplage (9) comprenant des parties de couplage (44) en forme de baïonnettes, l'élément de couplage (9) étant découplé de l'élément de poussée (8) dans la position de fermeture (SS), l'élément de couplage (9) étant entraîné, lors d'un mouvement d'ouverture, par l'élément de poussée (8) et un mouvement relatif de l'élément de couplage (9) par rapport au chariot d'éjection (10) ayant lieu dans le mode de fonctionnement à éjection et rétraction (B2) à partir d'une position de couplage (K).

2. Dispositif d'entraînement selon la revendication 1, **caractérisé en ce que** le mode de fonctionnement à rétraction (B1) peut être activé par une traction sur la partie de meuble mobile (2) se trouvant dans la position de fermeture (SS).

3. Dispositif d'entraînement selon la revendication 1 ou 2, **caractérisé en ce que** le mode de fonctionnement à éjection et rétraction (B2) peut être activé par un mouvement de surpression de la partie de meuble mobile (2) se trouvant dans la position de fermeture (SS) vers une position de surpression (US).

4. Dispositif d'entraînement selon la revendication 3, **caractérisé en ce que** le dispositif d'éjection (3) peut être verrouillé au moins dans la position de fermeture (SS) de la partie de meuble mobile (2) par un dispositif de verrouillage (56) dans une position de verrouillage (VS), la position de verrouillage (VS) pouvant être déverrouillée par une surpression de la partie de meuble mobile (2) vers la position de surpression (ÜS) se trouvant derrière la position de fermeture (SS).

5. Dispositif d'entraînement selon la revendication 4, **caractérisé en ce que**, dans le mode de fonctionnement à rétraction (B1), lors d'une ouverture de la partie de meuble mobile (2), par une traction sur la partie de meuble mobile (2), le dispositif de verrouillage (56) reste verrouillé dans la position de verrouillage (VS) et le dispositif de rétraction (4) peut être déplacé indépendamment du dispositif d'éjection (3).

6. Dispositif d'entraînement selon l'une des revendications 1 à 5, **caractérisé en ce que** l'accumulateur de force d'éjection (13) est maintenue sur un boîtier d'éjection (11, 12) séparé disposé sur le boîtier (6, 7).

7. Dispositif d'entraînement selon la revendication 4 et 6, **caractérisé en ce qu'**un tenon de verrouillage (36) du dispositif de verrouillage (56) est disposé sur le chariot d'éjection (10) et peut être déplacé et verrouillé dans une piste de guidage de verrouillage (41), de préférence réalisée dans un boîtier d'éjection (11, 12) et de préférence en forme de forme cardioïde, du dispositif de verrouillage (56).

8. Dispositif d'entraînement selon l'une des revendications 1 à 7, **caractérisé en ce que** le dispositif de rétraction (4) comprend un accumulateur de force de rétraction (18) maintenu sur le boîtier (6, 7), une piste de verrouillage de rétraction (17) réalisée dans le boîtier (6, 7) et un chariot de rétraction (15) mobile et verrouillable dans la piste de déverrouillage de rétraction (17), de préférence par l'intermédiaire d'un verrou de rétraction (14) dans une portion d'extrémité angulaire de la piste de déverrouillage de rétraction (17).

9. Dispositif d'entraînement selon l'une des revendications 1 à 8, **caractérisé en ce que** le dispositif de rétraction (4) peut être serré, lors de l'éjection de la partie de meuble mobile (2) par le dispositif d'éjection (3).

10. Dispositif d'entraînement selon l'une des revendications 1 à 9, **caractérisé en ce qu'**un taquet d'entraînement (49) est prévu, le dispositif d'éjection (3) ainsi que le dispositif de rétraction (4) pouvant être déclenchés par l'intermédiaire de ce taquet d'entraînement (49).

11. Dispositif d'entraînement selon la revendication 10, **caractérisé en ce que**, par l'intermédiaire de ce taquet d'entraînement (49), dans le mode de fonctionnement à rétraction (B1), le dispositif de rétraction (4) peut être activé et, dans le mode de fonctionnement à éjection et rétraction (B2), le dispositif d'éjection (3) peut être activé.

12. Meuble (50) avec un corps de meuble (51), une partie de meuble mobile (2) et un dispositif d'entraînement (1) selon l'une des revendications 1 à 11 pour la partie de meuble mobile (2).

13. Meuble selon la revendication 12, **caractérisé en ce que** le dispositif d'entraînement (1) est disposé sur la partie de meuble mobile (2), de préférence sur une glissière de tiroir (54) d'un guidage de rétraction (52) pour la partie de meuble mobile (2).
